# EUROPÄISCHE PATENTSCHRIFT

(11) **EP 0 135 061 B1**
(45) Veröffentlichungstag und Bekanntmachung des Hinweises auf die Patenterteilung: **02.11.1988**
(21) Anmeldenummer: 84108774.5
(22) Anmeldetag: 25.07.1984
(51) Int. Cl.: B31B 23/02, B65H 23/16, B65H 19/14, B65H 20/34

(54) **Bewegungsausgleichsvorrichtung für Folienbahnen**
Device for compensating movements of films
Dispositif pour régulariser les mouvements pour voies de feuilles

(30) Priorität: 30.07.1983 DE 3327636
(43) Veröffentlichungstag der Anmeldung: 27.03.1985
(73) Patentinhaber: Bendig, Johannes, D-4018 Langenfeld (DE); Bendig, Franz, D-4018 Langenfeld (DE)
(72) Erfinder: Bendig, Johannes, D-4018 Langenfeld (DE); Bendig, Franz, D-4018 Langenfeld (DE)
(74) Vertreter: Selting, Günther, Dipl.-Ing.

(56) Entgegenhaltungen:
- DE-A- 2 617 090
- DE-B- 1 206 714
- GB-A- 1 244 066
- US-A- 3 676 270
- US-A- 4 153 218

## Beschreibung

Die Erfindung betrifft eine Bewegungsausgleichsvorrichtung an oder in Maschinen zum Verarbeiten von Kunststoffolienbahnen zum Herstellen von Beuteln, Säcken oder dergleichen, die zwischen einer kontinuierlich arbeitenden Vorzugseinrichtung oder einer intermittierend arbeitenden Vorzugseinrichtung angeordnet ist und aus einer ersten Gruppe von Umlenkwalzen besteht, die in einer Ebene angeordnet, ortsfest am Machinenrahmen gelagert sind und einer zweiten Gruppe von Umlenkwalzen besteht, die an einem um eine horizontale Drehachse hin- und herschwingenden Schwingarm und in einer Ebene angeordnet sind und im Zusammenwirken mit den ortsfesten Umlenkwalzen die Folienbahn in Schlaufen führen. Solche Bewegungsausgleichsvorrichtungen sind aus der DE-B-1 206 714 und aus der US-A-3 676 270 bekannt.

Bei den vorbeschriebenen bekannten Bewegungsausgleichsvorrichtungen mit einem Folienschwinger, dessen Umlenkwalzen in Arbeitsstellung vertikal übereinander angeordnet hin- und herschwingen oder in horizontaler Ebene angeordnet, um eine Drehachse auf- und abschwingen, ist es notwendig, zum Einführen der Folienbahn diese schlaufenförmig zunächst um die in Bewegungsrichtung der Folienbahn erste am Schwingarm angebrachten Umlenkwalze, dann um die erste ortsfeste Umlenkwalze, dann um die zweite am Schwingarm angebrachte Umlenkwalze und um die zweite ortsfeste Umlenkwalze usw. zu legen. Diese Arbeit ist mühevoll und erfordert auch Geschick. Daher kommt es vielfach vor, daß die Folienbahn nicht richtig eingelegt wird. Dies führt dann meistens zu einem Reißen der Folienbahn.

Um die notwendige Stillstandzeit der Folienverarbeitungsmaschine beim Einfädeln der Folienbahn in den Folienausgleichsschwinger gering zu halten, wird in der Praxis in der Weise so vorgegangen, daß das Ende der von einer Vorratsrolle abgespulten Folienbahn mit Klebstoffstreifen mit dem Anfang einer Folienbahn der nächsten Vorratsrolle verbunden wird. Das Anbringen dieser Verbindung durch Klebstoffstreifen erfordert ebenfalls ein großes Geschick und das oft längere Warten auf den Zeitpunkt, wann dies notwendig ist. Zugleich erfordert es die Bereitstellung und Vorbereitung der nächsten Vorratsrolle. Diese Verbindung durch Klebstoffstreifen bringt aber die Gefahr mit sich, daß die Klebstoffstreifen in den Vorzugswalzen hängen bleiben oder nicht halten. Das ordnungsgemäße Laufenlassen der Maschine mit üblicher Taktzahl ist in den seltensten Fällen möglich, so daß auch bei dieser Arbeitsweise Leelaufzeiten entstehen.

Noch größere Schwierigkeiten ergeben sich bei dem Verbinden von Folienschläuchen. Um hier eine befriedigende Verbindung durch Klebestreifen zu erreichen, ist es vielfach notwendig, den Schlauch an beiden Seiten, das h iißt, jede Folienlage mit jeder Folienlage zu verbinden.

Die vorliegende Erfindung geht von der Aufgabe aus, das Einführen einer flexiblen Folienbahn, insbesondere aus thermoplastischer Kunststoffolie in eine Bewegungsausgleichsvorrichtung und von dieser in die Verarbeitungsmaschine zu vereinfachen.

Zur Lösung dieser Aufgabe wird bei einer Bewegungsausgleichsvorrichtung nach dem Oberbegriff des Anspruches erfindungsgemäß vorgeschlagen, daß der Schwingarm mit seinen Umlenkwalzen in seiner Ausgangsstellung zum Einziehen der Folienbahn zwischen den beiden Gruppen von Umlenkwalzen die Ebene des Schwingarms mit seinen Umlenkwalzen in geringem Abstand parallel oder annähernd parallel zu der Ebene der ortsfesten Umlenkwalzen angeordnet ist und nach Einziehen der Folienbahn durch den Raum zwischen der Ebene der ortsfesten Umlenkwalzen und der Ebene der am Schwingarm angeordneten Umlenkwalzen der Schwingarm in seine Arbeitsstellung schwenkbar ist in der Weise, daß die am Schwingarm angeordneten Umlenkwalzen durch die Ebene der ortsfesten Umlenkwalzen und zwischen diesen hindurch bewegbar sind und danach im Zusammenwirken mit den ortsfesten Umlenkwalzen die Folienbahn in Schlaufen legen.

Durch die erfindungsgemäße Lösung wird erreicht, daß die Folienbahn in die Bewegungsausgleichsvorrichtung eingeführt wird, ohne dabei die einzelnen Walzen teilweise zu umschlingen. Dadurch ist das Einführen sehr einfach und ohne Gefahr von Fehlern in sehr kurzer Zeit möglich. Daher kann es mit der erfindungsgemäßen Lösung in den meisten Fällen vorteilhaft sein, eine Folie ohne Verbindung mit der nächsten Folie der nachfolgenden Vorratsrolle durchlaufen zu lassen, weil, wie vorerwähnt, das Abwarten des Zeitpunktes eine in Bereitstellung stehende Kraft erfordert, kann nunmehr eine beachtliche Zeit eingespart werden.

Die erfindungsgemäße Lösung ist besonders vorteilhaft angewendet bei sehr dünnwandigen Folien, weil diese sich bei bisherigen Ausgleichsschwingern schwierig einführen lassen, nunmehr jedoch einfach einzuführen sind.

## Patentansprüche

1. Bewegungsausgleichsvorrichtung (10) an oder in Maschinen zum Verarbeiten von Kunststoffolienbahnen zum Herstellen von Beuteln, Säcken oder dergleichen, die zwischen einer kontinuierlich arbeitenden Vorzugseinrichtung (13, 14; 36, 37) oder einer intermittierend arbeitenden Vorzugseinrichtung angeordnet ist und aus einer ersten Gruppe von Umlenkwalzen (22) besteht, die in einer Ebene angeordnet, ortsfest am Maschinenrahmen gelagert sind und einer zweiten Gruppe von Umlenkwalzen (29) besteht, die an einem um eine horizontale Drehachse (25,45) hin- und herschwingenden Schwingarm (27,44) und in einer Ebene angeordnet sind und im Zusammenwirken mit den ortsfesten Umlenkwalzen die Folienbahn in Schlaufen führen, dadurch gekennzeichnet, daß der Schwingarm (27,44) mit seinen Umlenkwalzen (29) in seiner Ausgangsstellung zum Einziehen der Folienbahn zwischen den beiden Gruppen von Umlenkwalzen (22, 29) in geringem Abstand parallel oder annähernd parallel zu der Ebene der ortsfesten Umlenkwalzen (22) angeordnet ist und nach Einziehen der Folienbahn (15) durch den Raum zwischen der Ebene der ortsfesten Umlenkwalzen (22) und der Ebene der am Schwingarm (27,44) angeordneten Umlenkwalzen (29) der Schwingarm (27,44) in seine Arbeitsstellung schwenkbar ist in der Weise, daß die am Schwingarm angeordneten Umlenkwalzen (29) durch die Ebene der ortsfesten Umlenkwalzen (22) und zwischen diesen hindurch bewegbar sind und danach im Zusammenwirken mit den ortsfesten Umlenkwalzen (22) die Folienbahn (15) in Schlaufen legen.

2. Vorrichtung nach Anspruch 1, dadurch gekennzeichnet, daß in Bewegungsrichtung der Folienbahn (15) gesehen bei Anordnung der Gruppe der ortsfesten Umlenkwalzen (22) in vertikaler Ebene die Drehachse (25) des Schwingarmes (27) hinter den ortsfesten Umlenkwalzen (22) und unterhalb der ersten unteren ortsfesten Umlenkwalzen (22c) angeordnet ist.

3. Vorrichtung nach Anspruch 1, dadurch gekennzeichnet, daß in Bewegungsrichtung der Folienbahn (15) gesehen bei Anordnung der Gruppe der ortsfesten Umlenkwalzen (22) in horizontaler Ebene die Drehachse (45) des Schwingarmes (44) oberhalb der ortsfesten Umlenkwalzen (29) und vor der ersten oder hinter der letzten ortsfesten Umlenkwalze (22c) angeordnet ist.

4. Vorrichtung nach den Ansprüchen 1 bis 3, dadurch gekennzeichnet, daß die Gruppe der ortsfesten Umlenkwalzen (22) eine geringere Länge hat als die Gruppe der am Schwingarm (27) befestigten Umlenkwalzen (29) und der Schwingarm (27) die Halterung (20,43) bzw. die Halterungen der ortsfesten Umlenkwalzen (22) außen seitlich übergreift.

5. Vorrichtung nach den Ansprüchen 1 bis 4, dadurch gekennzeichnet, daß jede ortsfeste Umlenkwalze (22,43) an dem vorderen Ende eines zugeordneten, am Maschinenrahmen befestigten Auslegers (20 bzw. 43) angeordnet ist und zwischen den Auslegers (20 bzw. 23) ein freier Raum für die Bewegung der Ausgleichswalzen (29) des Schwingarmes (27 bzw. 44) vorhanden ist.

6. Vorrichtung nach den Ansprüchen 1 bis 4, dadurch gekennzeichnet, daß die vertikalen, in Abständen hintereinander angeordneten Halterungen (43) der in horizontaler Ebene angeordneten ortsfesten Umlenkwalzen an ihren oberen freien Enden die ortsfesten Umlenkwalzen (22) tragen und der Schwinger um eine Schwingachse schwenkbar ist, die oberhalb der ortsfesten Walze (22) gelagert ist und die beiden Arme des Schwingers die Halterungen (43) außen umgreifen.

7. Vorrichtung nach den Ansprüchen 1 bis 5, dadurch gekennzeichnet, daß die Halterungen (43) der ortsfesten Walzen (23) in einem jeweiligen Abstand zur angrenzenden Innenwandung des Gehäuses (19) für den Folienausgleichsschwinger angeordnet sind und in die dadurch gebildeten nach oben offenen Zwischenräume die Arme (27,28) des Schwingers bewegt sind.

8. Vorrichtung nach den Anspruch 1 und einem oder mehreren der Ansprüche 2 bis 5, dadurch gekennzeichnet, daß an dem Schwingarm (27 bzw. 44) ein Motorantrieb (41, 42) angeordnet ist, der den Schwingarm (27 bzw. 44) aus seiner Arbeitsstellung in die Einführstellung der Folienbahn (15) mit den Umlenkwalzen (29) des Schwingarmes in paralleler Erstreckung zu der Ebene der ortsfesten Umlenkwalzen (22) bringt.

9. Vorrichtung nach Anspruch 8, dadurch gekennzeichnet, daß der Motorantrieb aus einer pneumatischen Kolben-Zylinder-Anordnung (41, 42) besteht, die ortsfest am Maschinenrahmen (31) befestigt ist und durch die Kolbenstange (42) den Schwingarm (27) betätigt.

## Claims

1. Movement-compensating device (10), at or in machines for the processing of synthetic material film webs for the production of bags, sacks or the like, which is arranged between a continuously operating feed equipment (13, 14; 36, 37) or an intermittently operating feed equipment, and consists of a first group of deflecting rollers (22), which are arranged in one plane and borne to be locally fixed at the machine frame, and of a second group of deflecting rollers (29), which are arranged in one plane and at a rocker arm (27,44) pivoting to and fro about an horizontal rotational axis (25,45) and in co-operation with the locally fixed deflecting rollers guide the film web in loops, characterised thereby, that the rocker arm (27,44) is arranged with its deflecting rollers (29) in its initial setting for the drawing-in of the film web between both the groups of deflecting rollers (22, 29) at a small spacing parallelly or nearly parallelly from the plane of the locally fixed deflecting rollers (22) and the rocker arm (27,44) is pivotable into its operative setting after drawing-in of the film web (15) through the space between the plane of the locally fixed deflecting rollers (22) and the plane of the deflecting rollers (29) arranged at the rocker arm (27, 44) in the manner that the deflecting rollers (29) arranged at the rocker arm are movable through the plane of the locally fixed deflecting rollers (22) and through between these and thereafter in co-operation with the locally fixed deflecting rollers (22) lay the film web (15) into loops.

2. Device according to claim 1, characterised thereby, that the rotational axis (25) of the rocker arm (27) is arranged behind the locally fixed deflecting rollers (22) and underneath the first lower locally fixed deflecting roller (22c), as seen in direction of movement of the film web (15), in the case of arrangement of the group of the locally fixed deflecting rollers (22) in vertical plane.

3. Device according to claim 1, characterised thereby, that the rotational axis (45) of the rocker arm (44) is arranged above the locally fixed deflecting rollers (29) and in front of the first or behind the last locally fixed deflecting roller (22c), as seen in direction of movement of the film web (15), in the case of arrangement of the group of the locally fixed deflecting rollers (22) in horizontal plane.

4. Device according to the claims 1 to 3, characterised thereby, that the group of the locally fixed deflecting rollers (22) has a smaller length than the group of the deflecting rollers (29) fastened at the rocker arm (27) and the rocker arm (27) laterally engages over the mounting (20, 43) or the mountings of the locally fixed deflecting rollers (22) at the outside.

5. Device according to the claims 1 to 4, characterised thereby, that each locally fixed deflecting roller (22, 43) is arranged at the forward end of an associated arm (20 or 43) fastened at the machine frame and a free space for the movement of the compensating rollers (29) of the rocker arm (27 or 44) is present between the arms (20 or 23).

6. Device according to the claims 1 to 4, characterised thereby, that the vertical mountings (43), arranged at spacings one behind the other, of the locally fixed deflecting rollers carry the locally fixed deflecting rollers (22) at their upper free ends and the rocker is pivotable about a rocker axle which is borne above the locally fixed roller (22) and both the arms of the rocker engage around the mountings (43) at the outside.

7. Device according to the claims 1 to 5, characterised thereby, that the mountings (43) of the locally fixed rollers (22) are arranged at a respective spacing from the adjoining inside wall of the housing (19) for the film-compensating rocker and the arms (27, 28) of the rocker are moved into the upwardly open intermediate spaces formed thereby.

8. Device according to claim 1 and one or more of the claims 2 to 5, characterised thereby, that a motor drive (41, 42), which brings the rocker arm (27 or 44) out of its operative setting into the introductory setting of the film web (15) with the deflecting rollers (29) extending parallelly to the plane of the locally fixed deflecting rollers (22), is arranged at the rocker arm (27 or 44).

9. Device according to claim 8, characterised thereby, that the motor drive consists of a pneumatic piston-cylinder arrangement (41, 42), which is fastened locally fixed at the machine frame and actuates the rocker arm (27) through the piston rod (42).

## Revendications

1. Dispositif d'équilibrage du mouvement (10) sur des machines ou dans des machines destinées à la transformation de bandes de films en matière plastique pour la fabrication de sacs, sachets ou autres, dispositif qui est inséré dans un dispositif d'avancement fonctionnant en continu (13, 14; 36, 37) ou dans un dispositif d'avancement fonctionnant en discontinu et qui est constitué par un premier groupe de rouleaux de guidage (22) qui sont montés fixes sur le bâti de la machine, dans un plan, et par un second groupe de rouleaux de guidage (29) qui sont montés sur un bras oscillant (27,44), oscillant en va-et-vient autour d'un axe de rotation (25,45) horizontal, et dans un plan, et qui, lors de la coopération avec les rouleaux de guidage fixes, guide les bandes de film suivant des boucles, caractérisé en ce que le bras oscillant (27,44) est monté, avec ses rouleaux de guidage (29) dans la position de départ, pour introduire le film entre les deux groupes de rouleaux de guidage (22, 29), à une faible distance, parallèlement ou presque parallèlement par rapport au plan des rouleaux de guidage (22) fixes et après introduction du film (15), à travers l'espace compris entre le plan des rouleaux de guidage (22) fixes et le plan des rouleaux de guidage (29) montés sur le bras oscillant (27, 44), que le bras oscillant (27,44) peut osciller dans sa position de fonctionnement de façon que les rouleaux de guidage (29) montés sur le bras oscillant soient mobiles à travers le plan des rouleaux de guidage (22) fixes et entre ces rouleaux et ensuite, en coopération avec les rouleaux de guidage (22) fixes, il dispose le film (15) en boucles.

2. Dispositif selon la revendication 1, caractérisé en ce que, vu dans le sens de déplacement du film (15), lors de la disposition du groupe des rouleaux de guidage (22) fixes dans un plan vertical, l'axe de rotation (25) du bras oscillant (27) se trouve derrière les rouleaux de guidage (22) fixes et en dessous du premier rouleau de guidage (22c) fixe inférieur.

3. Dispositif selon la revendication 1, caractérisé en ce que, vu dans le sens de déplacement du film (15), lors de la disposition du groupe des rouleaux de guidage (22) fixes dans un plan horizontal, l'axe de rotation (45) du bras oscillant (44) se trouve au-dessus des rouleaux de guidage (29) fixes et devant le premier ou derrière le dernier rouleau de guidage (22c) fixe.

4. Dispositif selon les revendications 1 à 3, caractérisé en ce que le groupe des rouleaux de guidage (22) fixes présente une longueur inférieure à celle du groupe des rouleaux de guidage (29) montés sur le bras oscillant (27) et que le bras oscillant (27) recouvre latéralement de l'extérieur les fixations (20, 43) des rouleaux de guidage (22) fixes.

5. Dispositif selon les revendications 1 à 4, caractérisé en ce que chaque rouleau de guidage (22,43) fixe est monté sur l'extrémité avant d'une flèche (20,43) associée fixée sur le bâti de la machine et qu'entre les flèches (20, 23), un espace libre est disponible pour le déplacement des rouleaux d'équilibrage (29) du bras oscillant (27,44).

6. Dispositif selon les revendications 1 à 4, caractérisé en ce que les fixations (43) verticales, disposées à une certaine distance les unes derrière les autres, des rouleaux de guidage fixes montés dans un plan horizontal, portent les rouleaux de guidage (22) fixes à leur extrémité libre supérieure et que l'oscillateur oscille autour d'un axe d'oscillation qui est fixé au-dessus du rouleau (22) fixe et que les deux bras de l'oscillateur recouvrent de l'extérieur les fixations (43).

7. Dispositif selon les revendications 1 à 5, caractérisé en ce que les fixations (43) des rouleaux (23) fixes sont disposées à une certaine distance par rapport à la paroi intérieure adjacente du boîtier (19) de l'oscillateur d'équilibrage du film et que les bras (27, 28) de l'oscillateur sont déplacés dans l'espace intermédiaire ouvert vers le haut ainsi formé.

8. Dispositif selon la revendication 1 et l'une quelconque des revendications 2 à 5, caractérisé en ce que sur le bras oscillant (27, 44) se trouve monté un entraînement par moteur (41, 42) qui amène le bras oscillant (27,44) depuis sa position de fonctionnement dans une position d'introduction du film (15) avec le rouleau de guidage (29) du bras oscillant en position parallèle par rapport au plan du rouleau de guidage (22) fixe.

9. Dispositif selon la revendication 8 caractérisé en ce que l'entraînement par moteur est constitué par un ensemble piston-cylindre (41,42) qui est fixé sur le bâti (31) de la machine, et qui est actionné par la tige de piston (42) du bras oscillant (27).
